# EUROPÄISCHE PATENTSCHRIFT

(11) **EP 2 477 523 B1**
(45) Veröffentlichungstag und Bekanntmachung des Hinweises auf die Patenterteilung: **05.06.2013**
(21) Anmeldenummer: 10765368.5
(22) Anmeldetag: 15.09.2010
(51) Int. Cl.: A47C 3/026

(54) **WIPPMECHANIK FÜR EINEN BÜROSTUHL**
TILTING MECHANISM FOR AN OFFICE CHAIR
MÉCANISME DE BASCULE POUR UNE CHAISE DE BUREAU

(30) Priorität: 15.09.2009 DE 102009041296
(43) Veröffentlichungstag der Anmeldung: 25.07.2012
(73) Patentinhaber: Bock 1 GmbH & Co. KG, 92353 Postbauer-Heng (DE)
(72) Erfinder: BOCK, Hermann, 90602 Pyrbaum (DE)
(74) Vertreter: Schneider, Andreas
(86) Internationale Anmeldenummer: PCT/EP2010/005652
(87) Internationale Veröffentlichungsnummer: WO 2011/032689

(56) Entgegenhaltungen:
- DE-A1- 3 743 013
- FR-A- 1 045 316
- JP-A- 2001 327 353
- JP-U- H0 613 595

## Beschreibung

Die Erfindung betrifft eine Wippmechanik für einen Bürostuhl mit einem auf einer Stuhlsäule plazierbaren Basisträger, mit einem Sitzträger und mit einem starr mit dem Sitzträger verbundenen Rückenlehnenträger.

Aus dem Stand der Technik sind sogenannte Synchronmechaniken bekannt. Dabei handelt es sich um Baugruppen im Sitzunterbau eines Bürostuhles, die eine korrelierte Sitz-Rückenlehnen-Bewegung ermöglichen. Sitzträger und Rückenlehnenträger sind dabei derart gelenkig gekoppelt, daß eine Schwenkbewegung der Rückenlehne nach hinten, wie sie beispielsweise durch ein Anlehnen des Stuhlbenutzers an die Rückenlehne hervorgerufen werden kann, eine Absenkbewegung der Hinterkante des Sitzes nach unten induziert. Dies bringt einen erheblichen Komfortvorteil mit sich und ist aus orthopädischen Gründen erwünscht. Ein Nachteil dieser Synchronmechaniken ist deren vergleichsweise komplizierter mechanischer Aufbau. Dadurch sind Synchronmechaniken auch vergleichsweise teuer in ihrer Herstellung.

Weiterhin bekannt sind vergleichsweise einfach aufgebaute Wippmechaniken, bei denen der Rückenlehnenträger starr mit dem Sitzträger verbunden ist, wobei die so entstehende Sitzträger-Rückenlehnenträger-Kombination bei einer Schwenkbewegung der Rückenlehne nach hinten um einen Drehpunkt nach hinten kippt. Dieser oftmals plötzlich auftretende Kippeffekt wird häufig als unangenehm empfunden. Aus JP H06 13595 U ist ein Stuhl für eine Pachinko-Spielhalle bekannt, dessen Sitzfläche durch Federmittel automatisch in eine Ursprungsposition zurückgeführt wird. In DE 37 43 013 A1 ist ein Arbeitsstuhl mit einer komplizierten Stütz- und Verstellmechanik beschrieben.

Eine Aufgabe der vorliegenden Erfindung ist es, eine Mechanik für einen Bürostuhl bereitzustellen, die bei einem vergleichsweise geringen konstruktiven Aufwand einen Komfortvorteil bereitstellt, der mit dem einer Synchronmechanik vergleichbar ist.

Diese Aufgabe wird durch eine Wippmechanik nach Anspruch 1 gelöst.

Eine Kernidee der Erfindung ist es, den sonst bei Wippmechaniken üblichen Kippeffekt zu verhindern, indem der Drehbewegung der Sitzträger-Rückenlehnenträger-Kombination nach hinten unten eine geradlinige Bewegung des Sitzträgers. in Längsrichtung nach hinten überlagert wird. Die sich so ergebende Gesamtbewegung der Sitzträger-Rückenlehnenträger-Kombination führt dazu, daß der Benutzer eine Bewegung vollführt, die derjenigen Bewegung angenähert ist, die ein Benutzer bei der Verwendung einer Synchronmechanik vollführen würde. Mit Hilfe der Erfindung wird auf konstruktiv einfache und daher auch sehr preiswerte Art und Weise ein Sitzkomfort erreicht, der sonst nur mit einer wesentlich teureren Synchronmechanik erzielt werden kann.

Nachfolgend wird zunächst ein Beispiel beschrieben, welches nicht Teil der Erfindung ist.

Auf besonders einfache Art und Weise läßt sich die gewünschte Rotations-Translations-Bewegung dadurch erzielen, daß die Verbindung von Sitzträger und Basisträger an zwei Drehpunkten durch erste und zweite Lenker gebildet wird, die gelenkig mit Sitzträger bzw. Basisträger verbunden sind. Die Anordnung der Anlenkpunkte der Lenker an Sitzträger und Basisträger sowie der Abstand der Anlenkpunkte der Lenker untereinander bzw. der Abstand der Anlenkpunkte der Lenker zueinander ist dabei vorzugsweise derart gewählt, daß eine besonders komfortable und ergonomisch günstige Bewegung der Sitzträger-Rückenlehnenträger-Kombination erfolgt.

Vorzugsweise ist der Abstand der Anlenkpunkte der Lenker untereinander und damit die "effektive Länge" der Lenker bei den in Stuhllängsrichtung gesehen hinteren (zweiten) Lenkern größer als bei den vorderen (ersten) Lenkern. Die Größe dieser Längenunterschiede hat direkten Einfluß auf den Drehwinkel der Sitzträger-Rückenlehnenträger-Kombination bei einer Schwenkbewegung der Rückenlehne nach hinten.

Befinden sich die Anlenkpunkte der vorderen (ersten) Lenker an dem Sitzträger in Sitzlängsrichtung gesehen vor den Anlenkpunkten der ersten Lenker an dem Basisträger, dann wird ein sofortiges Verschwenken der Sitzträger-Rückenlehnenträger-Kombination nach hinten vermieden, da die Wippmechanik bei einer Belastung mit dem Gewicht des Benutzers zunächst bestrebt ist, sich nach vorn zu bewegen. Bei einer Verschwenkung der Rückenlehne nach hinten muß der Anlenkpunkt der ersten Lenker am Sitzträger zunächst über die Position des Anlenkpunktes der ersten Lenker am Basisträger hinaus nach hinten verschwenkt werden, um ein Abkippen nach hinten und damit die gewünschte Rotations-Translations-Bewegung zu ermöglichen. Dadurch ist es nicht mehr erforderlich, überdimensionierte Federelemente zu verwenden, welche den Sitzträger bei einer Belastung mit der Gewichtskraft des Benutzers in einer waagerechten Ausgangsposition halten und ein unbeabsichtigtes Abkippen nach hinten verhindern sollen. Durch die ein unbeabsichtigtes Kippen selbstständig verhindernde Konstruktion ist es möglich, deutlich geringer dimensionierte Federelemente einzusetzen, wodurch weitere Herstellungskosten eingespart werden können.

In einer vorteilhaften Ausführungsform ist der vordere (erste) Lenker derart ausgebildet, daß er in der nicht verschwenkten Ausgangsposition an den Grundkörper des Basisträgers anschlägt. Damit wird ein ungewolltes Verschwenken des Sitzträgers nach vorn, über die Ausgangsposition hinaus, vermieden.

Erfindungsgemäß wird in einer konstruktiv ebenfalls besonders einfachen Ausführungsform der Erfindung der vordere Drehpunkt durch ein Linearlager verwirklicht. Mit anderen Worten ist der in Sitzlängsrichtung gesehen vordere Drehpunkt, an dem der Sitzträger gelenkig mit dem Basisträger verbunden ist, durch ein Dreh-/Schiebe-Gelenk verwirklicht, bei dem der Sitzträger unter Ausbildung einer Schwenkverbindung direkt und unmittelbar mit dem Basisträger gelenkig verbunden ist, während - wie bei der oben beschriebenen Ausführungsform - eine Anzahl von dem Dreh-/Schiebe-Gelenk in Sitzlängsrichtung beabstandeter Lenker vorgesehen sind, die unter Ausbildung von Schwenkverbindungen einerseits gelenkig mit dem Sitzträger und andererseits gelenkig mit dem Basisträger verbunden sind.

Eine Ausführungsform der Erfindung wird nachfolgend anhand der Zeichnungen näher erläutert. Hierbei zeigen:
- Fig. 1: eine Schnittdarstellung eines ersten Beispiels der Mechanik (nicht Teil der Erfindung) in einer Ausgangsposition,
- Fig. 2: eine Schnittdarstellung des ersten Beispiels der Mechanik in einer Schwenkposition,
- Fig. 3: eine Schnittdarstellung einer Ausführungsform der Mechanik in einer Ausgangsposition,
- Fig. 4: eine Schnittdarstellung der Ausführungsform der Mechanik in einer Schwenkposition.

Sämtliche Figuren zeigen die Erfindung lediglich schematisch und mit ihren wesentlichen Bestandteilen.

Gleiche Bezugszeichen entsprechen dabei Elementen gleicher oder vergleichbarer Funktion.

Das Beispiel wird anhand der Fig. 1 und 2 beschrieben (nicht Teil der Erfindung).

Die Wippmechanik 1 weist einen Basisträger 2 auf, der mittels einer Konusaufnahme 3 auf das obere Ende einer Stuhlsäule (nicht abgebildet) gesetzt ist. Darüber hinaus umfaßt die Wippmechanik 1 einen im wesentlichen rahmenförmigen Sitzträger 4, der mit einem an dem hinteren Ende 5 des Sitzträgers 4 angeordneten Rückenlehnenträger (nicht abgebildet) starr verbunden ist. Der Sitzträger 4 ist zur Aufnahme oder Montage einer vorzugsweise gepolsterten Sitzfläche (nicht abgebildet) vorgesehen. An dem Rückenlehnenträger ist eine Rückenlehne angebracht.

Die gesamte Wippmechanik 1 ist bezüglich ihrer Mittellängsebene, was die eigentliche Kinematik betrifft, spiegelsymmetrisch aufgebaut. Insoweit ist bei der folgenden Beschreibung immer von beiderseits paarweise vorhanden Konstruktionselementen der Wippmechanik 1 auszugehen.

In der Fig. 1 ist die Ausgangsposition gezeigt, bei welcher der Sitzträger 4 eine im wesentlichen waagerechte Lage einnimmt. Fig. 2 zeigt die Wippmechanik 1 in einer nach hinten geschwenkten Stellung.

In dem hinteren Bereich 6 des Basisträgers 2 ist die Konusaufnahme 3 für das obere Ende der Stuhlsäule vorgesehen. Der im Bereich der Konusaufnahme 3 zunächst waagerecht verlaufende Grundkörper 7 des Basisträgers 2 ist im Anschluß an die Konusaufnahme 3 abgewinkelt derart, daß der Abstand von Basisträger 2 zu Sitzträger 4 im vorderen Bereich 8 der Mechanik 1 geringer ist als im hinteren Bereich 5, 6.

Es sind zwei erste Lenker 11 und zwei zweite Lenker 12 vorgesehen, die an beiden Seiten von Sitzträger 4 und Basisträger 2 angeordnet sind und Sitzträger 4 und Basisträger 2 miteinander verbinden. In den Seitenansichten von Fig. 1 und 2 ist jeweils nur ein erster Lenker 11 und ein zweiter Lenker 12 dargestellt. Die ersten und zweiten Lenker 11, 12 sind in Sitzlängsrichtung 13 beabstandet voneinander angeordnet und unter Ausbildung von Schwenkverbindungen 14 einerseits gelenkig mit dem Sitzträger 4 und andererseits gelenkig mit dem Basisträger 2 verbunden. Sie bilden somit zwei in Sitzlängsrichtung 13 voneinander beabstandete Drehpunkte 15, 16 bzw. 17, 18, an denen der Sitzträger 4 mit dem Basisträger 2 verbunden ist.

In der nicht verschwenkten Ausgangsposition schlagen die ersten Lenker 11 mit ihren Anschlagsfläche 9 an den Grundkörper 7 des Basisträgers 2 an und verhindert damit ein ungewolltes Verschwenken des Sitzträgers 4 nach vorn.

Der Abstand der Anlenkpunkte 17, 18 der zweiten Lenker 12 zueinander ist dabei größer als der Abstand der Anlenkpunkte 15, 16 der ersten Lenker 11 zueinander.

Darüber hinaus ist der Abstand zwischen den Anlenkpunkten 15, 17 der ersten und zweiten Lenker 11, 12 an dem Sitzträger 4 zu jedem Zeitpunkt größer als der Abstand zwischen den Anlenkpunkten 16, 18 der ersten und zweiten Lenker 11, 12 an dem Basisträger 2.

Außerdem liegen in der Ausgangsposition die Anlenkpunkte 15 der ersten Lenker 11 an dem Sitzträger 4 in Sitzlängsrichtung 13 gesehen vor den Anlenkpunkten 16 der ersten Lenker 11 an dem Basisträger 2. Dadurch wird sichergestellt, daß bei für die gewünschte Rotations-Translations-Bewegung zunächst der "Totpunkt" überwunden werden muß, bei der sich die Anlenkpunkte 15 des ersten Lenkers 11 an dem Sitzträger 4 genau über den Anlenkpunkten 16 des ersten Lenkers 11 an dem Basisträger 2 befinden. Nach Überwindung des "Totpunktes" liegen in der Schwenkposition die Anlenkpunkte 15 der ersten Lenker 11 an dem Sitzträger 4 in Sitzlängsrichtung 13 gesehen hinter den Anlenkpunkten 16 der ersten Lenker 11 an dem Basisträger 2.

Die Anlenkpunkte 17 der zweiten Lenker 12 an dem Sitzträger 4 liegen in Sitzlängsrichtung 13 gesehen stets hinter den Anlenkpunkten 18 der zweiten Lenker 12 an dem Basisträger 2.

Die beschriebene Anordnung und Ausführung der Lenker 11, 12 bewirkt, daß eine Schwenkbewegung der Sitzträger-Rückenlehnen-Kombination nach hinten unten die gewünschte Rotations-Translations-Bewegung induziert, bei der die Schwenkbewegung 21 des Sitzträgers 4 nach hinten unten von einer Linearbewegung 22 des Sitzträgers 4 in Sitzlängsrichtung 13 nach hinten überlagert ist, vgl. Fig. 1. Das vordere Ende 23 des Sitzträgers 4 ist in der Schwenkposition (Fig. 2) gegenüber der Ausgangsposition (Fig. 1) lediglich leicht angehoben, dafür jedoch um einen Weg 24 nach hinten verschoben.

Zur Vorspannung der Rückenlehne bzw. zur Definition eines gewünschten Schwenkwiderstandes der Rückenlehne sind eine Anzahl Federelemente vorgesehen, wobei es sich beispielsweise um Zug- oder Druckfedern handeln kann. In der hier beschriebenen bevorzugten Ausführungsform ist eine einzige zentrale Druckfeder 25 vorgesehen, die sich mit ihrem einen Federende 26 an einer Querachse 27 abstützt, welche die Anlenkpunkte 15 der ersten Lenker 11 verbindet. Im Inneren der Druckfeder 25 ist eine Führungsstange 28 eingesetzt, die als Knickschutz verhindert, daß die Druckfeder 25 beim Stauchen umknickt. Die Führungsstange 28 bildet an ihrem der Querachse 27 gegenüberliegenden Ende einen Federteller 29 aus, der als Anschlag für das andere Federende 31 dient. Die vertikale Position des Federtellers 29 ist zur Änderung der Vorspannung der Druckfeder 25 einstellbar. Hierzu liegt die abgerundete Außenseite des Federtellers 29 in einer mit einer Vertiefung nach Art einer Kugelpfanne versehenen Verfahrelement 32 ein. Die Position des Verfahrelements 32 ist relativ zu dem Basisträger in vertikaler Richtung 33 veränderbar. Als Verstellmechanismus dient beispielsweise ein über ein Handrad verstellbares Zahnradgetriebe (nicht abgebildet). Aus Gründen der Übersichtlichkeit sind Druckfeder 25 und Verfahrelement 32 in Fig. 2 nicht mit abgebildet.

Bei einem Verschwenken der Sitzträger-Rückenlehnenträger-Kombination wird die Druckfeder 25 gestaucht. Mit anderen Worten muß der Benutzer die Rückenlehne gegen die Federkraft verschwenken. Durch ein Verstellen des Verfahrelements 32 nach oben wird die Druckfeder 25 gestaucht und dadurch die Vorspannung der Druckfeder 25 erhöht. Der Benutzer muß somit mehr Kraft aufwenden, um die Sitzträger-Rückenlehnenträger-Kombination nach hinten unten zu verschwenken.

Die Ausführungsform der Erfindung wird anhand der Fig. 3 und 4 beschrieben.

Diese Ausführungsform entspricht im wesentlichen dem zuvor beschriebenen Beispiel, mit dem Unterschied, daß anstelle des vorderen ersten Lenkers zur gelenkigen Anbindung des Sitzträgers 4 an den Basisträger 2 eine Linearlager verwendet wird, das als Dreh-/Schiebe-Gelenk ausgebildet ist. Ein derartiges Gelenk ermöglicht sowohl die gewünschte rotatorische, als auch die gewünschte translatorische Bewegung des Sitzträgers 4 relativ zu dem Basisträger 2. Es ersetzt somit den in der ersten Ausführungsform verwendeten, sowohl an dem Sitzträger 4, als auch an dem Basisträger 2 beweglich angelenkten ersten Lenker 11.

Wie in den Fig. 3 und 4 abgebildet, ist der Sitzträger 4 an seinem vorderen Endbereich 23 mit dem Basisträger 2 direkt, d. h. ohne Verwendung eines Lenkers, über eine Anzahl Dreh/Schiebe-Gelenke 34 verbunden. Jedes dieser Gelenke besteht aus einem mit dem Sitzträger 4 verbundenen oder als Bestandteil des Sitzträgers 4 ausgebildeten Gleitelement 35, welches in einer Gleitführung einliegt, die durch zwei voneinander beabstandete Gleitbacken 36, 37 gebildet ist, welche fest mit dem Basisträger 2 verbunden sind. Die Gleitbacken 36, 37 sind Teile von Aufnahmearmen, die sich zu diesem Zweck aus dem vorderen Bereich des Basisträgergrundkörpers 7 heraus nach oben in Richtung Sitzträger 4 erstrecken. Beide Gleitbacken 36, 37 weisen ballige Führungsflächen auf, die es erlauben, daß das Gleitelement 35 und damit auch der mit im Gleitelement 35 verbundene Sitzträger 4 auch die Schwenkbewegung nach hinten unten mit nachvollziehen können. Das nach Art einer Schiene ausgebildete Gleitelement 35 fährt mit anderen Worten mit seiner Oberseite 38 und seiner Unterseite 39 an den Führungsflächen der oberen und unteren Gleitbacke 36, 37 entlang, wobei das Gleitelement 35 in jedem beliebigen Schwenkzustand zwischen oberer und unterer Gleitbacke 36, 37 sicher geführt ist. Diese Form des Dreh-/Schiebe-Gelenks kann auch durch andere Arten von Dreh-/Schiebe-Gelenken ersetzt werden.

Alle in der Beschreibung, den nachfolgenden Ansprüchen und der Zeichnung dargestellten Merkmale können sowohl einzeln als auch in beliebiger Kombination miteinander erfindungswesentlich sein.

### Bezugszeichenliste

| | |
|---|---|
| 1 | Wippmechanik |
| 2 | Basisträger |
| 3 | Konusaufnahme |
| 4 | Sitzträger |
| 5 | hinteres Sitzträgerende |
| 6 | hinteres Basisträgerende |
| 7 | Basisträgergrundkörper |
| 8 | vorderer Bereich der Mechanik |
| 9 | Anschlagsfläche |
| 10 | (frei) |
| 11 | erster Lenker |
| 12 | zweiter Lenker |
| 13 | Sitzlängsrichtung |
| 14 | Schwenkverbindung |
| 15 | oberer Drehpunkt des ersten Lenkers |
| 16 | unterer Drehpunkt des ersten Lenkers |
| 17 | oberer Drehpunkt des zweiten Lenkers |
| 18 | unterer Drehpunkt des zweiten Lenkers |
| 19 | (frei) |
| 20 | (frei) |
| 21 | Drehbewegung |
| 22 | Linearbewegung |
| 23 | vorderes Sitzträgerende |
| 24 | Verschiebeweg |
| 25 | Druckfeder |
| 26 | Federende |
| 27 | Querachse |
| 28 | Führungsstange |
| 29 | Federteller |
| 30 | (frei) |
| 31 | Federende |
| 32 | Verfahrelement |
| 33 | Verfahrrichtung |
| 34 | Dreh-/Schiebe-Gelenk |
| 35 | Gleitelement |
| 36 | Gleitbacke |
| 37 | Gleitbacke |
| 38 | Oberseite |
| 39 | Unterseite |
| 40 | (frei) |
| 41 | Aufnahmearm |

## Patentansprüche

1. Wippmechanik (1) für einen Bürostuhl,
- mit einem auf einer Stuhlsäule plazierbaren Basisträger (2),
- mit einem Sitzträger (4),
- mit einem starr mit dem Sitzträger (4) verbundenen Rückenlehnenträger,
wobei der Sitzträger (4) an zwei in Sitzlängsrichtung (13) voneinander beabstandeten Drehpunkten (16, 18) mit dem Basisträger (2) verbunden ist derart, daß eine Schwenkbewegung des Rückenlehnenträgers nach hinten unten eine rotatorische Bewegung (21) des Sitzträgers (4) nach hinten unten induziert, welche von einer translatorischen Bewegung (22) des Sitzträgers (4) in Sitzlängsrichtung (13) nach hinten überlagert ist,
wobei der in Sitzlängsrichtung (13) gesehen vordere Drehpunkt (16) durch ein Dreh-Schiebe-Gelenk verwirklicht ist, bei dem der Sitzträger (4) unter Ausbildung einer Schwenkverbindung (14) direkt gelenkig mit dem Basisträger (2) verbunden ist und
- mit einer Anzahl von dem Dreh-Schiebe-Gelenk in Sitzlängsrichtung (13) beabstandeter Lenker (12), die unter Ausbildung von Schwenkverbindungen (14) einerseits gelenkig mit dem Sitzträger (4) und andererseits gelenkig mit dem Basisträger (2) verbunden sind,
**dadurch gekennzeichnet, daß** die Anlenkpunkte (17) der Lenker (12) an dem Sitzträger (4) in Sitzlängsrichtung (13) gesehen stets hinter den Anlenkpunkten (18) der Lenker (12) an dem Basisträger (2) liegen.

## Claims

1. Tilting mechanism (1) for an office chair,
- having a base support (2), which can be positioned on a chair column,
- having a seat support (4),
- having a backrest support, which is connected rigidly to the seat support (4),
wherein the seat support (4) is connected to the base support (2) at two pivot points (16, 18), spaced apart from one another in the longitudinal direction (13) of the seat, such that a rearwardly directed downward swivel movement of the backrest support induces a rearwardly directed downward rotary movement (21) of the seat support (4) accompanied by a rearwardly directed translatory movement (22) of the seat support (4) in the longitudinal direction (13) of the seat, wherein the front pivot point (16), as seen in the longitudinal direction (13) of the seat, is realized by a rotary/sliding articulation, at which the seat support (4) is connected directly in an articulated manner to the base support (2) to form a swivel connection (14), and
- having a number of links (12), which are spaced apart from the rotary/sliding articulation in the longitudinal direction (13) of the seat and are connected, on the one hand, in an articulated manner to the seat support (4) and, on the other hand, in an articulated manner to the base support (2) to form swivel connections (14),
**characterized in that** the points of articulation (17) between the links (12) and the seat support (4), as seen in the longitudinal direction (13) of the seat, are always located behind the points of articulation (18) between the links (12) and the base support (2).

## Revendications

1. Mécanisme de bascule (1) pour une chaise de bureau :
- avec un support de base (2) pouvant être placé sur une colonne de chaise ;
- avec un support de siège (4) ;
- avec un support de dossier relié de façon rigide au support de siège (4) ;
le support de siège (4) étant relié de telle sorte au support de base (2) au niveau de deux points de pivotement (16, 18) espacés l'un par rapport à l'autre dans la direction longitudinale de siège (13) qu'un mouvement de basculement du support de dossier vers l'arrière et le bas induit un mouvement de rotation (21) du support de siège (4) vers l'arrière et le bas, ledit mouvement étant rehaussé vers l'arrière par un mouvement de translation (22) du support de siège (4) dans la direction longitudinale de siège (13) ;
le point de pivotement (16) avant, vu dans la direction longitudinale de siège (13), étant concrétisé par une articulation de pivotement-poussée dans laquelle le support de siège (4) est relié par articulation directe au support de base (2) par formation d'une liaison basculante (14) ; et
- avec un certain nombre de bielles (12) placées à une certaine distance de l'articulation de pivotement-poussée, dans la direction longitudinale de siège (13) et reliées d'une part de façon articulée au support de siège (4) et d'autre part de façon articulée au support de base (2) par formation de liaisons basculantes (14) ;
**caractérisé en ce que** les points de commande (17) des bielles (12) positionnées au niveau du support de siège (4), dans la direction longitudinale de siège (13), se situent toujours derrière les points de commande (18) des bielles (12) positionnées au niveau du support de base (2).
